# EUROPÄISCHE PATENTSCHRIFT

(11) **EP 1 227 906 B1**
(45) Veröffentlichungstag und Bekanntmachung des Hinweises auf die Patenterteilung: **21.05.2003**
(21) Anmeldenummer: 00964203.4
(22) Anmeldetag: 19.09.2000
(51) Int. Cl.: B22D 11/06, B22D 11/16

(54) **VERFAHREN ZUM BETRIEB EINER BANDGIESSMASCHINE FÜR DIE ERZEUGUNG EINES METALLBANDES SOWIE EINE BANDGIESSMASCHINE**
METHOD FOR OPERATING A STRIP-CASTING MACHINE USED FOR PRODUCING A METAL STRIP AND A CORRESPONDING STRIP-CASTING MACHINE
PROCEDE POUR ACTIONNER UNE MACHINE A COULEE EN BANDE POUR PRODUIRE UNE BANDE DE METAL ET MACHINE A COULEE EN BANDE APPROPRIEE

(30) Priorität: 24.09.1999 CH 175099
(43) Veröffentlichungstag der Anmeldung: 07.08.2002
(73) Patentinhaber: SMS Demag AG, 40237 Düsseldorf (DE); Main Management Inspiration AG, 6052 Hergiswill/NW (CH)
(72) Erfinder: MARTI, Heinrich, A., CH-8127 Forch (CH); BARB , Jacques, F-42100 Saint-Etienne (FR)
(74) Vertreter: Valentin, Ekkehard, Dipl.-Ing.
(86) Internationale Anmeldenummer: EP0009159
(87) Internationale Veröffentlichungsnummer: WO01023121

(56) Entgegenhaltungen:
- EP-A- 0 692 330
- PATENT ABSTRACTS OF JAPAN vol. 016, no. 576 (M-1345), 16. Dezember 1992 (1992-12-16) & JP 04 224052 A (NIPPON STEEL CORP), 13. August 1992 (1992-08-13) in der Anmeldung erwähnt
- PATENT ABSTRACTS OF JAPAN vol. 015, no. 310 (M-1144), 8. August 1991 (1991-08-08) & JP 03 114633 A (KAWASAKI STEEL CORP;OTHERS: 01), 15. Mai 1991 (1991-05-15)
- PATENT ABSTRACTS OF JAPAN vol. 009, no. 132 (M-385), 7. Juni 1985 (1985-06-07) & JP 60 015051 A (NIPPON KOKAN KK), 25. Januar 1985 (1985-01-25)

## Beschreibung

Die Erfindung bezieht sich auf ein Verfahren zum Betrieb einer Bandgießmaschine für die Erzeugung eines Metallbandes, mit zwei nebeneinander angeordneten, einen Gießspalt bildenden Gießrollen sowie mit Seitenabdichtungen, die beidseits der Gießrollen je eine an die Gießrollen anschließende Dichtplatte aufweisen, wobei der Anpressdruck der Dichtplatte an die Gießrollen und/oder die Reibungsbedingungen zwischen diesen gemessen werden und wobei die Dichtplatten zu den Stirnseiten der Gießrollen derart positioniert werden, dass auch im erwärmten Betriebszustand die Sollposition der Dichtplatten zu den Stirnseiten der Gießrollen sehr präzise gehalten werden können. Die Erfindung betrifft auch eine Bandgießmaschine zur Durchführung des Verfahrens.

Bei einer gattungsmäßigen Bandgießmaschine nach der EP-A-0 714 716 besteht die Einrichtung für die Seitenabdichtung der Gießrollen aus feuerfesten Dichtplatten, die jeweils gegen zwei auf der gleichen Seite befindlichen Stirnseiten der Gießrollen angepreßt wird und mit ihnen hierbei verhindert wird, dass die zwischen die Gießrollen eingefüllte Stahlschmelze seitlich wegfließen kann, sondern wie in einer herkömmlichen Kokille ein Metallbad entsteht. Diese Dichtplatten sind während der Anpressung aufgrund der drehenden Gießrollen einem Reibungsverschleiß ausgesetzt und dies bei einer vom Metallbad entstehenden starken Hitzebelastung. Es ist somit eines der Hauptprobleme bei einer solchen Gießmaschine, dass die Seitenabdichtungen während der gesamten Gießdauer eine sichere Abdichtung bieten.

Bei kleineren Gießrollen-Durchmessem zwischen ca. 500 und 800 mm sind entsprechend kleinere Schmalseitenabdichtungen vorzusehen. Aufgrund des kleinen Metallbadvolumens entstehen jedoch unruhige Badspiegeloberflächen. Dem gegenüber sind bei Gießrollen mit größerem Durchmesser, bei ca. 1500 mm, die Badspiegeloberflächen aufgrund des voluminöseren Bades ruhiger, was vorteilhaft ist. Dagegen sind größere und aufwendigere Seitenabdichtungen erforderlich. Durch Fertigungs- und Montagetolleranzen, ungleichmäßigen Verschleiß und unterschiedliche Erwärmung der Gießrollen durch mögliche Ablagerungen ist es möglich, dass die Dichtkanten bzw. Dichtflächen der Gießrollen zueinander nicht genau in Linie stehen.

Bei der Druckschrift EP-A-0 692 330 wird der Berühungszustand zwischen den Verschlußwänden und den Gießwalzen durch Messung des Anpressdruckes sowie der Reibungsbedingungen ermittelt und nach Vergleich mit Sollwerten zumindest der eine Gießparameter allenfalls angepaßt. Die Verschlußwände sind hierzu jeweils von einer Anordnung gehalten, die an einem in Achsrichtung der Walzen verschiebbaren Hauptträger und einem Träger besteht, der waagerecht am Hauptträger geführt ist. Mit dieser Anordnung und Steuerung der Verschlußwände sind keine optimalen Voraussetzungen für eine dauerhafte einwandfreie Abdichtung zwischen diesen Verschlußwänden und den Gießrollen geschaffen worden, insbesondere auch dann, wenn mit Gießrollen mit einem Durchmesser von 1 m oder größer gearbeitet wird.

Auch ein weiteres Dokument, Patent Abstracts of Japan vol.016, no.576 (M-13 45), 16. Dezember 1992 & JP 04 22 40 52 A, befaßt sich mit der Messung der Reibung zwischen den Stirnseiten der Gießrollen einer Bandgießmaschine und mit einer entsprechend abgestimmten Einstellung des Anpressdruckes. Um die gewünschte Abdichtung der Dichtplatten an den Stirnseiten der Gießrollen zu bewirken sind anstellbare Kolbenzylindereinheiten, mit einer Drucksteuerung des Kolbens und mit einem Wegmeßgeber für die Positionierung der Dichtplatten vorgesehen. Die Abdichtung der Stirnseiten der Gießrollen mittels der Dichtplatten ist durch eine Steuerung des Anpressdruckes dann nicht mehr gewährleistet, wenn die Stirnseiten der Gießrollen nicht zueinander ausgerichtet sind.

Ausgehend von diesen bekannten Lösungen wurde der vorliegenden Erfindung die Aufgabe zugrunde gelegt, ein Verfahren zum Betrieb einer Bandgießmaschine und eine Bandgießmaschine nach der eingangs erwähnten Gattung zu schaffen, dass mit ihr eine während der gesamten Gießdauer erforderliche Dichtheit bei den Seitenabdichtungen ermöglicht wird und dies bei einem Einsatz eines optimalen Gießrollendurchmessers.

Die Aufgabe ist erfindungsgemäß dadurch gelöst, dass die Positionen der Stirnseiten der Gießrollen in Richtung der Gießrollen-Achse gemessen werden und dass wenigstens eine der Gießrollen zur möglichst planen Ausrichtung ihrer Stirnseiten zueinander, insbesondere in axialer Richtung verstellt werden kann.

Bei einer Bandgießmaschine wird die Aufgabe erfindungsgemäß dadurch gelöst. dass Weggeber mit Messvorrichtung der Position der Stirnseiten der Gießrollen in Achsrichtung von letzteren vorgesehen sind, und dass diese Weggeber in WirkVerbindung stehen mit einer Vorrichtung zum axialen Verschieben der Gießrollen und zum Ausrichten der abzudichtenden Stirnseiten der Gießrollen zueinander.

Mit dieser erfindungsgemäßen Bandgießmaschine ergibt sich eine optimale Seitenabdichtung der Gießrollen, die auch eine einwandfreie und über die gesamte Gießzeit dauerhafte Funktionstüchtigkeit bei großen Gießrollen im Durchmesserbereich von über 1 m bietet.

Ein Ausführungsbeispiel der Erfindung sowie weitere Vorteile derselben sind nachfolgend anhand der Zeichnung näher erläutert. Es zeigt:
- Figur 1: einen Querschnitt durch eine Bandgiessmaschine mit den erfindungsgemäßen Seitenabdichtungen,
- Figur 2: einen Längsschnitt durch eine Seitenabdichtung nach Figur 1,
- Figur 3: einen Schnitt der Seitenabdichtung enttang der Linie III ― III gemäß Figur 2,
- Figur 4: ein Blockdiagramm eines Überwachungssystems der Seitenabdichtungen mit einer schematischen Ansicht und einer Draufsicht der Seitenabdichtung, und
- Figur 5: einen teilweisen Längsschnitt durch eine Giessrolle.

Fig.1 zeigt eine Bandgiessmaschine 20 eines in einem kontinuierlichen Giessverfahren erzeugbaren Metallbandes 15, insbesondere eines Stahlbandes. Diese Bandgiessmaschine 20 steht auf einer angedeuteten Stahlstruktur 12 und wird von einem über ihr stehenden Verteilergefäss mit Metallschmelze versorgt, wie dies bei an sich herkömmlichen Stranggiessanlagen bekannt ist. Zweckmässigerweise weist das Verteilergefäss eine mit einem Stopfen oder dergleichen verschliessbare Ausgussöffnung auf, durch welches die Schmelze abfliessen kann.

Zur Hauptsache hat diese Bandgiessmaschine 20 zwei im wesentlichen parallel nebeneinander angeordnete Giessrollen 22, 24 mit annähernd horizontalem Drehachsenverlauf, wobei an beiden Stirnseiten je eine Seitenabdichtung 25 anpressbar ist, wodurch eine rundum geschlossene Öffnung mit einem nach unten hin offenen Giessspalt gebildet ist. Die Giessrollen 22, 24 sind beidseits auf je einem Maschinenständer 32 drehbar gelagert und von je einem Motor gesteuert angetrieben. Die auf einer angedeuteten Stahlstruktur 12' oder dergleichen stehende Bandgiessmaschine 20 ist hierbei von Gehäuse 30 umschlossen, so dass dieses Bandgiessen mit einem Schutzgas, von der Luft abgedichtet, erfolgen kann. Auf der Oberseite des Gehäuses 30 sind zu dessen Öffnung bzw. Schliessung Schiebetüren 35 vorhanden.

Diese Seitenabdichtungen 25 weisen jeweils eine von einem Anpressmittel stirnseitig an die Giessrollen 22, 24 andrückbare Dichtplatte 61 auf, die eine mechanische Abdichtung erzeugen. Diese dreieckförmigen, aus einem feuerfesten Material bestehenden Dichtplatten 61 decken annähernd den oberen Teil der Stirnseiten 22', 24' der Giessrollen ab.

Gemäss Fig.2 und Fig.3 ist die jeweilige Dichtplatte 61 von dem Anpressmittel gegen die Giessrollen-Stirnseiten 22', 24' verschiebbar angeordnet und ausserdem über ein Gelenkmittel, vorliegend über ein Kugelgelenk 81, schwimmend gelagert, um eine konstant bleibende Positionierung und eine genaue parallele Anordnung ihrer Dichtfläche 61' zu den beiden in einer Ebene verlaufenden Stirnseiten der Giessrollen zu erzielen.

Vorzugsweise sind drei annähernd rechtwinklig zur Dichtplatte 61 verstellbare Zylinder 71 mit je einem Kolben 72 vorgesehen, welche in der Art einer Dreipunktauflage über einen Tragrahmen 64, 65 einen annähernd konstanten steuerbaren Druck auf die jeweilige Dichtplatte 61 ausüben, wobei diese Zylinder 71 zweckmässigerweise die aufgrund der Anordnung der Giessrollen annähernd dreieckförmige Dichtplatte 61 jeweils in je einem ihrer Eckbereiche beaufschlagen.

Erfindungsgemäss werden die Dichtplatten 61 zu diesen Stirnseiten 22', 24' der Giessrollen 22, 24 jeweils weniger als in einem Abstand von einigen Zehntelmillimetern oder ganz an die Stirnseiten 22', 24' anliegend, ohne oder mit dem Anpressdruck, positioniert, derart, dass auch im erwärmten Betriebszustand die Sollposition der jeweiligen Dichtplatte zu den Stirnseiten der Giessrollen sehr präzise gehalten werden kann.

Mit dieser erfindungsgemässen Positionierung der Dichtplatten 61 zu den Stirnseiten 22' der Giessrollen 22, 24 ergibt sich eine optimale Einstellung der beiden zueinander, sei es, dass die Dichtplatten berührungslos zu den Giessrollen oder aber vorteilhaft an diesen anliegend ohne oder mit einem Anpressdruck positioniert werden können. Damit kann zum einen eine optimale Abdichtung und zum anderen eine kleinstmögliche Abnützung der Abdichtplatten wie auch der mit diesen benachbarten Stirnseitenteile der Giessrollen erzielt werden.

Der die Dichtplatte 61 aufnehmende Tragrahmen 64, 65 ist über Gelenkverbindungen 66, 67 an einer Verbindungsplatte 80 gelagert, die ihrerseits durch das Kugelgelenk 81 am Trägerelement 41 schwimmend gehalten ist, wobei der Tragrahmen 64, 65 über eine elastische Verbindung, namentlich eine einstellbare Zugfeder 68 mit Anker, zwischen ihm und der Verbindungsplatte 80 permanent an die Kolben 72 der Anpressmittel angedrückt ist. Die Gelenkverbindungen sind von je einem annähernd horizontal und einem vertikal angeordneten Gelenkhebel 66, 67 gebildet, wobei diese Gelenkhebel 66, 67 am einen Ende am Tragrahmen 64 und am anderen Ende an der Verbindungsplatte 80 ebenfalls sphärisch gelagert sind, so dass sich die Dichtplatte 61 parallel zur Verbindungsplatte 80 horizontal und vertikal bewegen lässt. Mit dieser optimalen Lagerung der Dichtplatte 61 kann auf jeden Fall ein Klemmen oder Sperren derselben auch im erwärmten Zustand der gesamten Seitenabdichtung dauerhaft ausgeschlossen werden.

Ausserdem ist beim Kugelgelenk 82 ein vorstehender Zentierzapfen 82 vorgesehen, mittels dem eine Zentrierung des Trägerelementes 41 zu der Einrichtung 85 bewerkstelligt werden kann. Ein Exzenter 83 oder dergleichen ermöglicht eine Vertikalzentrierung der Seitenabdichtung 25 zum Trägerelement 41. Ein flexibles Halteelement 84 ist zwischen der Verbindungsplatte 80 und dem Kopfteil 41' des Trägerelementes 41 vorgesehen. Eine Anschlagschraube 86 an diesem Kopfteil 41' begrenzt den Schwenkbereich der Platte 80.

In Fig.1 ist ferner noch verdeutlicht, dass das die Seitenabdichtungen 25 haltende Trägerelement 41 einem Manipulator 40 zugehört, mittels dem die jeweilige Seitenabdichtung seitlich zu den Giessrollen 22, 24 zu- bzw. weggeführt werden kann. Die Seitenabdichtungen 25 werden, nachdem sie vom Manipulator 40 in die Stellung seitlich der Giessrollen 22, 24 zugeführt worden sind, von einer am Maschinenständer 32 der Giessrollen angeordneten Einrichtung 85 zentriert und deren Zylinder 71 mit einem jeweiligen Antriebsorgan verbunden. Im umgekehrten Sinne können die Seitenabdichtungen 25 nach dem Lösen der Einrichtung 85 vom Manipulator für die Wartung weggeführt werden. Die Einrichtung 85 ist in dem Ständer 32 angeordnet; sie könnte aber auch am Manipulator vorhanden sein.

Ein Überwachungs- und Regelungssystem gemäss Fig.4 bei diesen Seitenabdichtungen 25 ermöglicht eine optimale Einstellung der Dichtplatten 61 zu den Giessrollen 22, 24 und eine präventive Überwachung und Früherkennung von Störungen, Leckagen oder ähnlichem mit einer on-line Störungsbehebung insbesondere bei der Dichtplatte.

Mit den Messgliedern 151, 152, 153 werden die Kolben-Hublängen der Zylinder 71 und mit den Weggebern 127, 128, 129 die Positionen der Stirnseiten der Giessrollen gemessen und ebenfalls an einen Empfänger 150 und von diesem an die Auswerteeinheit 100 geleitet. Die Weggeber 127, 128, 129 ermöglichen die Erfassung der Abnützungen und der Ausdehnungen der Giessrollen. Mit den Hubmessungen der Kolben lässt sich die Position der Dichtplatte 61 und bei einer Anpressung der Abnützungsgrad derselben ermitteln, der während des Giessens aufgrund der drehenden Giessrollen und der daraus entstehenden Gleitreibung gezielt herbeigeführt wird. Wenn die Abnützung zu schnell erfolgt, wird mit Vorteil der Anpressdruck herabgesetzt und umgekehrt.

Bei diesem Überwachungs- und Regelungssystem sind drei Temperatursonden 111, 112, 113 vorgesehen, mittels welchen die Temperaturen bei den Kontaktstellen der Dichtplatte 61 mit den Giessrollen 22, 24 in den Endbereichen der Dichtplatten 61 gemessen werden. Diese Temperaturen werden dann mittels einer Empfängers 110 aufgezeichnet und vorzugsweise von einer zentralen Auswerteeinheit 100 mit einem Sollverlauf verglichen. Solange die Temperaturen an diesen Kontaktstellen kleiner als diejenige der Schmelze sind, kann von einem Normalbetrieb ausgegangen werden. Sobald jedoch zumindest eine dieser Temperaturen unverhältnismässig ansteigt, muss von einer Leckage zwischen der Dichtplatte 61 und wenigstens einer Giessrolle 22, 24 ausgegangen werden.

Es wird dann vom Rechner 100 via eine Leitung 101 eine sofortige Schliessung des Stopfens bei dem Verteilergefäss ausgelöst und hieraus ein Schmelzenzufluss zwischen die Giessrollen gestoppt.

Eine weitere Temperatursonde 114 ist dem Halterahmen 65 der Dichtplatte 61 annähernd in dessen Zentrum zugewiesen. Auf die dort gemessene Temperatur lassen sich Rückschlüsse auf die Funktionalität dieses Halterahmens 65 und insbesondere auf Deformationen desselben ziehen.

Des weiteren sind bei diesem Überwachungssystem drei Druckmessdosen 121, 122, 123 bei den Zylindern 71 vorgesehen. Mit diesen ebenfalls mit Vorteil fortwährend gemessenen Drücken bei einem entsprechenden Empfänger 120 kann zum einen bei der Auswerteeinheit eine Regelung der Drücke bei einem Vergleich mit einem Sollverlauf der Zylinderdrücke erzeugt werden.

Es sind zudem im Rahmen der Erfindung Dehnmessstreifen 131, 141 bei den Gelenkhebeln 66, 67 vorgesehen, mittels denen und den Empfängern 130, 140 auf den Kraftverlauf und hieraus die Reibungsbedingungen zwischen der Dichtplatte 61 und den Giessrollen 22, 24 festgestellt werden. Eine Erhöhung des Reibungskoeffizienten bei gleichbleibendem Anpressdruck kann auf eine erhöhte Abnützung der Dichtplatte 61 hinweisen, derweil eine Verringerung sich auf eine Abnahme der vertikalen Kraftkomponente zurückschliessen lässt und daraus eine Korrektur im Sinne einer Verstärkung des Anpressdruckes vorgenommen werden muss.

Mit der Messung der Ausdehnung des horizontal liegenden Gelenkhebels 66 kann insbesondere eine ungleiche Reibungskraft bei der einen zur anderen Giessrolle 22, 24 bei der Dichtplatte 61 festgestellt werden. Bei einer ausgeglichenen Reibungskraft ist die Kraft bei diesem Gelenkhebel 66 annähernd null. Bei einer Abweichung dieser Reibungskräfte kann der eine oder der andere Zylinder 71 über die Auswerteeinheit und ein Steuerventil 105 mit einer Druckanpassung angesteuert werden, um die Horizontalkraft wieder auf Null zu bringen.

Vor dem Angiessen werden die aus Feuerfestmaterial bestehenden Dichtplatten 61 in einer anderen Variante von den Zylindern an die Stirnseiten 22', 24' angedrückt und eingeschliffen. Mit Hilfe dieser Dehnmessstreifen 131, 141 können die Reibungskräfte zwischen Giessrollen und Dichtplatte ermittelt und auf eine definierte Grösse eingestellt werden.

Als weiteres Messintrument kann ein Vibrometer 161 mit Vorteil zwischen der Dichtplatte 61 und dem Halterahmen 65 für die Messung der Vibrationen während des Giessens montiert sein. Mit diesem Vibrometer 161 und dem Signalaufnehmer 160 kann bei einer Abweichung von einer Sollvibration schnell eine betriebliche Störung festgestellt werden, zum Beispiel wenn bei einem Leck zwischen einer Giessrolle und einer Giessplatte die zwischen diesen erzeugte Vibrationsstärke zwangsläufig ändert. Bei einer langsam ändernden Vibration bis auf bspw. ca. 50% der Normalvibration kann auch eine Korrektur des Anpressdruckes zu einer Heranführung an die Sollgrösse die Folge sein. Grundsätzlich führt diese Vibrationsmessung zu einer verbesserten Ausnützung bzw. Haltbarkeit der aus Feuerfest bestehenden Dichtplatte 61.

Mit diesem Überwachungs- und Regelungssystem werden die Werte gespeichert und sie können somit von der Auswerteeinheit 100 als Langzeitspeicherung abgelegt und daraus statistische Werte abgeleitet werden, welche mit Vorteil on-line herbeigezogen werden können.

Es ist auch denkbar, dass die Temperaturregelung 110,100 auf die Steuerung 106 der in Fig.4 angedeuteten Heizvorrichtung 155 der in dieser zur Auswechslung bereitstehenden Seitenabdichtungen Einfluss nehmen kann.

In Fig.5 ist eine Vorrichtung zum achsialen Verschieben und Ausrichten der abzudichtenden Stirnseiten 22' der Giessrollen 22 zueinander dargestellt. Die Giessrolle 22 besteht aus einer stillstehenden Achse 1 mit Achsenzapfen 2, der seinerseits auf einem Ständer 3 abgestützt ist. Die Giessrolle 22 umfasst ein ringförmiges Stützelement 4, welches mit dem zylinderförmigen Mantel 5 mittels einer Keilverspannung 6 verbunden ist. Der Mantel 5 ist an seinem Umfang mit achsial verlaufenden Kühlbohrungen 7 versehen, welche mit weiteren Kühlmittel zu- und abführenden Bohrungen 9, 10, 11 im Stützelement 4, in der Achse 1 und im Ständer 3 in Verbindung stehen. Der Mantel 5 und das Stützelement 4 sind von einer nicht näher dargestellten Motor/Getriebe-Einrichtung angetrieben. Zwecks ebenflächiger Ausrichtung der Stirnflächen 22' der Giessrolle 22 zu den Stirnflächen der anderen, nicht dargestellten, Giessrolle ist der Mantel 5 zusammen mit dem Stützelement 4 auf der stillstehenden Achse 1 verschiebbar angeordnet. Die Verschiebung erfolgt mit einer ringförmigen, doppelt wirkenden Kolben- Zylindereinheit 13, die sowohl dem Stützelement 4 als auch der Achse 1 zugeordnet ist und am Ende der Giessrolle 22 eingebaut ist. Ein Kolbenring 14 am Stützelement 4 greift mit Abstand in eine umlaufende Nut 16 der Achse 1 ein, so dass beidseits des Kolbenringes 14 Zylinderkammern 17 entstehen, die jeweils mit einem Druckmedium über Druckleitungen p1 und p2 beaufschlagt sind. Mit Hilfe eines Druckunterschiedes wird eine achsiale Verschiebung des Stützelementes 4 und damit der Stirnseite 22' der Giessrolle 22 um einen Maximalbetrag, bspw. von 8 Millimetern, jeweils zur einen oder anderen Seite bewirkt.

Mittels der Auswerteeinheit 100 wird in einem Regelungsvorgang die Stellung der Giessrolle in Achsrichtung von den Weggebern 127, 128, 129 gemessen und bei einer Abweichung der einen zur anderen Giessrolle 22, 24 eine Korrektur in dem Sinne vorgenommen, dass die Stirnseiten 22', 24' auf der einen bzw. auf der anderen Seite der Giessrollen wieder plan ausgerichtet sind. Dies erfolgt durch eine Betätigung der Kolben-Zylindereinheit 13 mittels eines nicht näher dargestellten Ventils.

Falls die eine Giessrolle aus Gründen der Abnützung, der Fertigungstoleranzen oder ähnlichem in ihrer Länge kürzer als die andere ist, bspw. 0.3 mm, so werden diese Giessrollen sehr vorteilhaft beidseitig je mit dem halben Betrag der Längendifferenz (z.B. 0.15 mm) zueinander positioniert. Damit ist ein zusätzliches wirksames Mittel geschaffen worden, um Leckagen zu vermeiden.

Die Erfindung ist mit den oben erläuterten Ausführungsbeispielen ausreichend dargetan. Sie liesse sich jedoch noch in anderen Varianten darstellen. So könnte eine Seitenabdichtung 25 vorgesehen sein, die eine mechanische und/oder eine magnetische Abdichtung beinhaltet. Für eine vereinfachte Ausbildung dieses Überwachungssystems könnten die jeweils statt drei nur eines oder zwei Messglieder vorgesehen sein.

## Patentansprüche

1. Verfahren zum Betrieb einer Bandgießmaschine für die Erzeugung eines Metallbandes, mit zwei nebeneinander angeordneten, einen Gießspalt bildenden Gießrollen (22, 24) sowie mit Seitenabdichtungen (25), die beidseits der Gießrollen (22, 24) je eine an die Gießrollen anschließende Dichtplatte (61) aufweisen, wobei der Anpressdruck der Dichtplatte (61) an die Gießrollen (22, 24) und/oder die Reibungsbedingungen zwischen diesen gemessen werden, und wobei die Dichtplatten (61) zu den Stirnseiten (22', 24') der Gießrollen (22, 24) derart positioniert werden, dass auch im erwärmten Betriebszustand die Sollposition der Dichtplatten zu den Stirnseiten der Gießrollen sehr präzise gehalten werden können,
**dadurch gekennzeichnet,**
**dass** die Positionen der Stirnseiten (22', 24') der Gießrollen (22, 24) in Richtung der Gießrollen-Achse gemessen werden und dass wenigstens eine der Gießrollen (22, 24) zur möglichst planen Ausrichtung ihrer Stimseiten (22', 24') zueinander, insbesondere in axialer Richtung verstellt werden kann, wobei die axiale Verstellung der Gießrollen auf der Grundlage der gemessenen Positionen der Gießrollen stirn seiten erfolgt.

2. Verfahren nach Anspruch 1,
**dadurch gekennzeichnet,**
**dass** in den Betriebsfällen, wenn die eine Gießrolle aus Gründen der Abnutzung, der Fertigungstolleranzen oder ähnlichem in ihrer Länge kürzer als die andere ist, beispielsweise 0,3 mm, diese Gießrollen beidseitig je mit dem halben Betrag der Längendifferenz, z. B. 0,15 mm, zueinander positioniert werden.

3. Verfahren nach Anspruch 1 oder 2,
**dadurch gekennzeichnet,**
**dass** die Position der Dichtplatten (61) in Richtung der Gießrollen-Achse gemessen und in einem Regelungsvorgang jeweils mit Sollpositionen verglichen und gegebenenfalls an letztere heran geführt werden.

4. Verfahren nach einem oder mehreren der Ansprüche 1 bis 3,
**dadurch gekennzeichnet,**
**dass** die Dichtplatten (61) zu den Stirnseiten (22', 24') der Gießrollen (22, 24) jeweils weniger als in einem Abstand von einigen Zehntel-Millimetem oder ganz an die Stirnseiten (22', 24') anliegend, ohne oder mit dem Anpressdruck positioniert werden.

5. Bandgießmaschine zur Durchführung des Verfahrens nach einem der Ansprüche 1 bis 4, mit zwei nebeneinander angeordneten, einen Gießspalt bildenden Gießrollen (22, 24) sowie mit Seitenabdichtung (25), die beidseits der Gießrollen (22, 24) je eine an die Gießrollen anschließende Dichtplatte (61) aufweisen, wobei der Anpressdruck der Dichtplatte (61) an die Gießrollen (22, 24) und/oder die Reibungsbedingungen zwischen diesen meßbar sind und wobei die Dichtplatten (61) zu den Stirnseiten (22', 24') der Gießrollen positionierbar sind und wobei eine Auswerteeinheit (100) für die Regelung und Steuerung der Seitenabdichtungen (25) während dem Betrieb vorgesehen ist,
**dadurch gekennzeichnet,**
**dass** Weggeber (127, 128, 129) mit Meßvorrichtung der Position der Stirnseiten (22', 24') der Gießrollen (22, 24) in Achsrichtung von letzteren vorgesehen sind und diese Weggeber (127, 128, 129) in Wirkverbindung stehen mit einer Vorrichtung zum axialen Verschieben wenigstens einer der Gießrollen und Ausrichten der abzudichtenden Stirnseiten (22') der Gießrollen (22) zueinander.

6. Bandgießmaschine nach Anspruch 5,
**dadurch gekennzeichnet,**
**dass** zu den Stirnseiten (22', 24') der Gießrollen (22, 24) die Dichtplatten (61) jeweils weniger als in einem Abstand von einigen Zehntel-Millimetern oder ganz an die Stirnseiten (22', 24') anliegend, ohne oder mit dem Anspressdruck, positionierbar sind.

7. Bandgießmaschine nach Anspruch 5 oder 6,
**dadurch gekennzeichnet,**
**dass** wenigstens ein Zylinder (71) für die Verstellung der jeweiligen Dichtplatte (61) in Achsrichtung der Gießrollen (22, 24) vorgesehen ist, dessen Kolben-Hublänge von einem Meßglied (151, 152, 153) meßbar und deren Position an einen Empfänger (150) und von diesem an die Auswerteeinheit (100) weiterleitbar ist.

8. Bandgießmaschine nach einem oder mehreren der Ansprüche 5 bis 7,
**dadurch gekennzeichnet,**
**dass** dem jeweiligen Zylinder (71) eine Druckmeßdose (121, 122, 123) oder dergleichen zugeordnet ist, mittels dieser der Anspressdruck der Dichtplatte (61) gemessen werden kann.

9. Bandgießmaschine nach einem oder mehreren der Ansprüche 5 bis 8,
**dadurch gekennzeichnet,**
**dass** die jeweilige Seitenabdichtung (25) an einem Trägerelement (41) befestigt ist und aus der Dichtplatte (61), einem diese aufnehmenden Tragrahmen (64, 65), dem auf letzteren wirkenden Zylindern (71) und einer schwimmenden Lagerung derselben am Trägerelement (41) besteht.

10. Bandgießmaschine nach Anspruch 9,
**dadurch gekennzeichnet,**
**dass** der die Dichtplatte (61) aufnehmende Tragrahmen (64, 65) über je einen annähernd horizontal und einen vertikal angeordneten Gelenkhebel (66, 67) an einer Verbindungsplatte (80) gelagert ist, wobei diese Gelenkhebel (66, 67) am einen Ende am Tragrahmen (64) und am anderen Ende an der Verbindungsplatte (80) sphärisch gelagert sind.

11. Bandgießmaschine nach Anspruch 10.
**dadurch gekennzeichnet,**
**dass** die Gelenkhebel (66, 67) mit jeweils einem Dehnmessstreifen (131, 141) oder dergleichen ausgestattet sind, mittels denen auf den Kraftverlauf und hieraus auf die Reibungsbedingungen zwischen der Dichtplatte (61) und den Giessrollen (22, 24) geschlossen werden.

12. Bandgießmaschine nach einem der Ansprüche 5 bis 11,
**dadurch gekennzeichnet,**
**dass** bei den kontaktstellen der Dichtplatte (61) mit den Gießrollen (22, 24) vorzugsweise mehrere Temperatursonden (111, 112, 113) angeordnet sind, mittels welchen eine präventive Überwachung und Früherkennung von Störungen, Leckagen oder ähnlichen ermöglicht wird.

13. Bandgießmaschine nach einem der vorhergehenden Ansprüche 5 bis 12,
**dadurch gekennzeichnet,**
**dass** ein Vibrometer (161) oder dergleichen vorzugsweise bei der Dichtplatte (61) für die Messung der Vibrationen bei den Seitenabdichtungen während des Giessens montiert ist.

## Claims

1. Method of operating a strip-casting machine for producing a metal strip, with two casting rolls (22, 24), which are arranged adjacent to one another and form a casting gap, as well as with lateral seals (25), which have at either end of the casting rolls (22, 24) a respective sealing plate (61) adjoining the casting rolls, wherein the pressing pressure of the sealing plate (61) against the casting rolls (22, 24) and/or the friction conditions between these are measured, and wherein the sealing plates (61) are positioned relative to the end faces (22', 24') of the casting rolls (22, 24) in such a manner that even in the hot operating state the desired position of the sealing plates relative to the end faces of the casting rolls can be maintained very precisely, **characterised in that** the positions of the end faces (22', 24') of the casting rolls (22, 24) in the direction of the casting roll axis are measured and that at least one of the casting rolls (22, 24) can be adjusted, particularly in axial direction, for alignment of the end faces (22', 24') thereof relative to one another as planarly as possible, wherein the axial adjustment of the casting rolls is carried out on the basis of the measured positions of the casting roll end faces.

2. Method according to claim 1, **characterised in that** in operational cases when one casting roll is shorter in its length than the other, for example 0.3 mm, due to wear, production tolerances or the like, these casting rolls are positioned relative to one another at each of the two ends by half the amount of the length difference, for example 0.15 mm.

3. Method according to claim 1 or 2, **characterised in that** the positions of the sealing plates (61) in the direction of the casting roll axis are measured and are compared in a regulating process respectively with target positions and in a given case guided towards the latter.

4. Method according to one or more of claims 1 to 3, **characterised in that** the sealing plates (61) are positioned, with or without the pressing pressure, relative to the end faces (22', 24') of the casting rolls (22, 24) in each instance less than at a spacing of a few tenths of a millimetre or entirely bearing against the end faces (22', 24').

5. Strip-casting machine for carrying out the method according to one of claims 1 to 4, with two casting rolls (22, 24), which are arranged adjacent to one another and form a casting gap, as well as with lateral seals (25), which have at either end of the casting rolls (22, 24) a respective sealing plate adjoining the casting rolls, wherein the pressing pressure of the sealing plate (61) against the casting rolls (22, 24) and/or the friction conditions between these can be measured and wherein the sealing plates (61) are positionable relative to the end faces (22', 24') of the casting rolls and wherein an evaluating unit (100) for the regulation and control of the lateral seals (25) during operation is provided, **characterised in that** travel transmitters (127, 128, 129) with measuring device of the position of the end faces (22', 24') of the casting rolls (22, 24) in axial direction of the latter are provided and these travel transmitters (127, 128, 129) are disposed in operative connection with a device for axial displacement of at least one of the casting rolls and alignment of the end faces (22'), which are to be sealed, of the casting rolls (22) relative to one another.

6. Strip-casting machine according to claim 5, **characterised in that** the sealing plates (61) are positionable, without or with the pressing pressure, relative to the end faces (22', 24') of the casting rolls (22, 24) in each instance less than a spacing of a few tenths of a millimetre or entirely bearing against the end faces (22', 24').

7. Strip-casting machine according to claim 5 or 6, **characterised in that** at least one cylinder (71) for adjusting the respective sealing plate (61) in axial direction of the casting rolls (22, 24) is provided, the piston stroke length of which can be measured by a measuring element (151, 152, 153) and the position of which can be passed on to a receiver (150) and from this to the evaluating unit (100).

8. Strip-casting machine according to one or more of claims 5 to 7, **characterised in that** a pressure measuring box (121, 122, 123) or the like, by means of which the pressing pressure of the sealing plate (61) can be measured, is associated with the respective cylinder (71).

9. Strip-casting machine according to one or more of claims 5 to 8, **characterised in that** the respective lateral seal (25) is fastened to a carrier element (41) and consists of the sealing plate (61), a carrier frame (64, 65) receiving this, the cylinders (71) acting on the latter and a floating mounting of the same at the carrier element (41).

10. Strip-casting machine according to claim 9, **characterised in that** the carrier frame (64, 65) receiving the sealing plate (61) is mounted at a connecting plate (80) by way of a respective approximately horizontal and a vertically arranged articulated lever (66, 67), wherein these articulated levers (66, 67) are spherically mounted at one end at the carrier frame (64) and at the other end at the connecting plate (80).

11. Strip-casting machine according to claim 10, **characterised in that** the articulated levers (66, 67) are each equipped with a respective strain gauge (131, 141) or the like, by means of which conclusions can be made with respect to the course of the force and therefrom the friction conditions between the sealing plate (61) and the casting rolls (22, 24).

12. Strip-casting machine according to one of claims 5 to 11, **characterised in that** preferably several temperature probes (111, 112, 113) are arranged at the contact points of the sealing plate (61) with the casting rolls (22, 24), by means of which probes a preventative monitoring and early recognition of disturbances, leakages or similar are made possible.

13. Strip-casting machine according to one of the preceding claim 5 to 12, **characterised in that** a vibrometer (161) or the like is mounted preferably at the sealing plate (61) for measuring vibrations at the lateral seals during casting.

## Revendications

1. Procédé pour le fonctionnement d'une machine de coulée de bandes pour la production d'une bande métallique, comprenant deux cylindres de coulée (22, 24) disposés l'un à côté de l'autre et formant une fente de coulée, ainsi que des joints latéraux (25) qui présentent des deux côtés des cylindres de coulée (22, 24) à chaque fois une plaque d'étanchéité (61) raccordée aux cylindres de coulée, la pression des plaques d'étanchéité (61) contre les cylindres de coulée (22, 24) et/ou les conditions de frottement entre ceux-ci étant mesurées et les plaques d'étanchéité (61) étant positionnées de telle manière par rapport aux faces (22', 24') des cylindres de coulée (22, 24) que même dans l'état de fonctionnement à chaud, la position de consigne des plaques d'étanchéité par rapport aux faces des cylindres de coulée peut être maintenue de manière très précise, **caractérisé en ce que** les positions des faces (22', 24') des cylindres de coulée (22, 24) sont mesurées dans le sens de l'axe des cylindres de coulée et **en ce qu'**au moins l'un des cylindres de coulée (22, 24) peut être réglé, pour une orientation la plus plane possible de ses faces (22', 24') l'une par rapport à l'autre, en particulier dans le sens axial, le réglage axial des cylindres de coulée étant réalisé sur base des positions mesurées des faces des cylindres de coulée.

2. Procédé selon la revendication 1, **caractérisé en ce que** dans les cas de fonctionnement, dans lesquels l'un cylindre de coulée, en raison de l'usure, des tolérances de finition ou analogue, présente une longueur plus courte que l'autre, par exemple de 0,3 mm, ces cylindres de coulée sont positionnés l'un par rapport à l'autre des deux côtés de la moitié de la différence de longueur, par exemple de 0,15 mm.

3. Procédé selon la revendication 1 ou 2, **caractérisé en ce que** la position des plaques d'étanchéité (61) est mesurée dans le sens de l'axe des cylindres de coulée et est comparée dans un processus de réglage à chaque fois par rapport à des positions de consigne et est, le cas échéant, adaptée à ces dernières.

4. Procédé selon l'une ou plusieurs des revendications 1 à 3, **caractérisé en ce que** les plaques d'étanchéité (61) sont à chaque fois positionnées par rapport aux faces (22', 24') des cylindres de coulée (22, 24) de manière à se placer à une distance inférieure à quelques dixièmes de millimètre ou contre les faces (22', 24'), sans ou avec une pression.

5. Machine de coulée pour réaliser le procédé selon l'une quelconque des revendications 1 à 4, comprenant deux cylindres de coulée (22, 24) disposés l'un à côté de l'autre et formant une fente de coulé, ainsi que des joints latéraux (25) qui présentent des deux côtés des cylindres de coulée (22, 24) à chaque fois une plaque d'étanchéité (61) raccordée aux cylindres de coulée, la pression des plaques d'étanchéité (61) contre les cylindres de coulée (22, 24) et/ou les conditions de frottement entre ceux-ci étant mesurables et les plaques d'étanchéité (61) étant positionnables par rapport aux faces (22', 24') des cylindres de coulée et une unité d'évaluation (100) étant prévue pour le réglage et la commande des joints d'étanchéité latéraux (25) pendant le fonctionnement, **caractérisée en ce qu'**on a prévu des indicateurs de parcours (127, 128, 129) avec un dispositif de mesure de la position des faces (22', 24') des cylindres de coulée (22, 24) dans le sens axial de ces derniers et que ces indicateurs de parcours (127, 128, 129) sont reliés activement à un dispositif pour le déplacement axial d'au moins un des cylindres de coulée et pour l'orientation des faces (22') à fermer du cylindre de coulée (22) l'une par rapport à l'autre.

6. Machine de coulée de bandes selon la revendication 5, **caractérisée en ce que** les plaques d'étanchéité (61) sont positionnables par rapport aux faces (22', 24') des cylindres de coulée (22, 24) de manière à se placer à une distance inférieure à quelques dixièmes de millimètre ou contre les faces (22', 24'), sans ou avec une pression.

7. Machine de coulée de bandes selon la revendication 4 ou 5, **caractérisée en ce qu'**au moins un vérin (71) est prévu pour le déplacement de chaque plaque d'étanchéité (61) dans le sens axial des cylindres de coulée (22, 24), dont la longueur de course du piston est mesurable par un élément de mesure (151, 152, 153) et dont la position peut être transmise à un capteur (150) et de celui-ci à l'unité d'évaluation (100).

8. Machine de coulée de bandes selon l'une ou plusieurs des revendications 5 à 7, **caractérisée en ce qu'**à chaque vérin (71) est associée une boîte de mesure de la pression (121, 122, 123) ou analogue au moyen de laquelle la compression exercée par la plaque d'étanchéité (61) peut être mesurée.

9. Machine de coulée de bandes selon l'une ou plusieurs des revendications 5 à 8, **caractérisée en ce que** chaque joint d'étanchéité latéral (25) est fixé à un élément support (41) et est constitué de la plaque d'étanchéité (61), d'un cadre support (64, 65) supportant celle-ci, du vérin (71) agissant sur ce dernier et d'un logement flottant de celui-ci sur l'élément support (41).

10. Machine de coulée de bandes selon la revendication 9, **caractérisée en ce que** le cadre support (64, 65) supportant la plaque d'étanchéité (61) est logé via à chaque fois un levier articulé (66, 67) disposé de manière quasiment horizontale et un levier articulé (66, 67) disposé de manière verticale sur une plaque de raccordement (80), ces leviers articulés (66, 67) étant logés sphériquement en une extrémité sur le cadre support (64) et en l'autre extrémité sur la plaque de raccordement (80).

11. Machine de coulée de bandes selon la revendication 10, **caractérisée en ce que** les leviers articulés (66, 67) sont à chaque fois équipés d'extensomètres à résistance (131, 141) ou analogues, au moyen desquels on peut déterminer l'allure des forces et, à partir de celle-ci, les conditions de frottement entre la plaque d'étanchéité (61) et les cylindres de coulée (22, 24).

12. Machine de coulée de bandes selon l'une quelconque des revendications 5 à 11, **caractérisée en ce que** de préférence plusieurs sondes de température (111, 112, 113) sont disposées aux endroits de contact de la plaque d'étanchéité (61) avec les cylindres de coulée (22, 24), au moyen desquelles une surveillance préventive et une détection précoce de perturbations, fuites ou analogue est permise.

13. Machine de coulée selon l'une quelconque des revendications précédentes 5 à 12, **caractérisée en ce qu'**un vibromètre (161) ou analogue est de préférence monté au niveau de la plaque d'étanchéité (61) pour la mesure des vibrations au niveau des joints latéraux pendant la coulée.
